# EUROPÄISCHE PATENTSCHRIFT

(11) **EP 1 233 117 B1**
(45) Veröffentlichungstag und Bekanntmachung des Hinweises auf die Patenterteilung: **29.12.2004**
(21) Anmeldenummer: 02003541.6
(22) Anmeldetag: 15.02.2002
(51) Int. Cl.: E04D 13/04, E03F 5/04

(54) **Vorrichtung zur Abdichtung eines Wassereinlaufs**
Device for sealing a gulley
Dispositif d'étanchéité pour une bouche d'évacuation d'eau

(30) Priorität: 16.02.2001 DE 20102736 U; 25.05.2001 DE 10125642
(43) Veröffentlichungstag der Anmeldung: 21.08.2002
(73) Patentinhaber: SITA BAUELEMENTE GMBH, D-33442 Herzebrock-Clarholz (DE)
(72) Erfinder: Dresmann Markus, 33442 Herzebrock (DE)
(74) Vertreter: Strauss, H.-J., Dr.

(56) Entgegenhaltungen:
- GB-A- 839 497

## Beschreibung

Die Erfindung betrifft eine Vorrichtung zur Abdichtung eines Wassereinlaufs in Flachdächern, Balkonen, Terrassen oder anderen Flachbauten, die aus einem Einlaufkörper mit einem Kragenrand besteht, der im eingesetzten Zustand des Einlaufkörpers auf der Dachoberfläche aufliegt und wobei in dem Einlauf ein Einsatz einsteckbar ist, der ebenfalls einen Kragenrand aufweist und wobei zwischen dem Kragenrand von Einlaufkörper und Einsatz eine Anschlussfolie eingelassen ist und die zur dichtend herstellenden Verbindung einer Deckschicht zwischen diesen zu verspannen ist, wobei zur Verspannung im Einlaufkörper ein Ring zur Aufnahme von Spannelementen eingegossen ist.

Derartige Vorrichtungen zur Abdichtung eines Wassereinlaufs werden dazu benutzt, gezielt und sicher das auf der Fläche eines Flachdaches oder einer Terrasse bzw. eines Balkons anfallende Wasser in ein Abflussrohr einzuleiten. Von äußerster Wichtigkeit ist es dabei, dass der Randbereich der Öffnung in dem Baukörper derart abgedichtet wird, dass das Wasser nicht an den Wänden herunterläuft, sondern gezielt in das Abflussrohr eingeleitet wird. Derartige Vorrichtungen zur Abdeckung werden auch als Gully bezeichnet, wobei der Gully aus einem Einlaufkörper besteht, der meist trichterförmig ausgebildet ist und einem Einsatz, der in den Einlaufkörper einsteckbar ist. Um einen sicheren dichtenden Anschluss, beispielsweise auf einer Teerpappe, herstellen zu können, wird der Einsatz auf den Einlaufkörper gesteckt und auf diesem verspannt, wobei zwischen den beiden verspannenden Teilen, eben dem Einlaufkörper und dem Einsatz, die dichtende Teerpappe gefügt und zwischen diesen dann verpresst wird. Hierzu weist sowohl der Einlaufkörper als auch der Einsatz einen Kragenrand auf, die im gesteckten Zustand einen Spalt aufweisen, in den dann die Anschlussfolie oder die Teerpappe eingefügt werden kann.

Die Verspannung der Anschlussfolie bzw. der Teerpappe erfolgt nach dem Stand der Technik gemäß der DE 198 19 116 oder GB839497 dadurch, dass zur Verspannung im Einlaufkörper ein Ring zur Aufnahme von Spannelementen eingegossen ist, der mit Gewindebolzen verbunden ist, die auf dem Einlaufkörper zur spannenden Verschraubung des Einsatzes hinausragen, wobei der Ring im Bereich der Gewindebolzen einen verdickten Querschnitt aufweist. Als nachteilig bei dieser nach dem Stand der Technik bekannten Vorrichtung wird es angesehen, dass die Gewindebolzen ortsfixiert in dem eingegossenen Ring vorgehalten werden. Das bedeutet für die Montage, dass der Einsatz auf die ortsfixierten Gewindebolzen abgestimmt werden muss und der Einsatz immer auszurichten ist, um ihn in die Verspannungslage zu bringen. Dabei ist auch zu berücksichtigen, dass die zu verspannende Dichtlage auch entsprechend zugeschnitten werden muss, um eine sichere dichtende Einbindung zu erlangen.

Es ist daher die Aufgabe der Erfindung vor dem aufgezeigten Stand der Technik, hier eine Vorrichtung zur Abdichtung eines Wassereinlaufs derart weiterzubilden, die wesentlich montagefreundlicher ist.

Diese Aufgabe wird erfindungsgemäß dadurch gelöst, dass der Ring aus mit über die gesamte Wandung sich erstreckenden eingeformten Hülsen als Spritzgussformteil ausgebildet ist, so dass sich ein Hülsenring in der Wandung ergibt. Die Einbindung eines Hülsenringes im Kragenrand des Einlaufkörpers bringt den besonderen Vorteil, dass der Einsatz nicht mehr auf einzelne ortsfeste Hülsen vorfixiert werden muss, da ein Hülsenring vorgesehen wird, bei dem sich eine Hülse neben der anderen erstreckt. Somit kann in einfacher Weise die Dichtbahn aufgelegt und im Bereich des Einlaufs ausgeschnitten werden, wobei dann der Einsatz einfach aufgelegt wird. Durch die vorgesehenen Bohrungen im Einsatz werden dann die Verschraubungen vorgenommen. Dadurch wird der Montageaufwand einer derartigen Vorrichtung wesentlich vereinfacht und kann wesentlich schneller vollzogen werden.

Nach einer vorteilhaften Weiterbildung der Erfindung ist der Ring aus einem Hartkunststoff geformt, vorzugsweise aus einem Polyamid-Kunststoff. Dieser gewährleistet einen besonderen Halt der Schrauben. In Weiterbildung der Erfindung sind die Hülsen für selbstschneidende Gewindeschrauben ausgelegt, so dass an jeder Stelle auf der Wandung die Schrauben des Einsatzkörpers festgelegt werden können. Für eine sichere Einbindung ist der Ring im Kragen des Einlaufkörpers komplett vergossen.

Ein Ausführungsbeispiel der Erfindung wird anhand der nachstehenden Figuren 1 bis 3 näher erläutert, dabei zeigen:
- Figur 1:: Eine teilweise geschnittene Seitenansicht, teilweise in explosionsartiger Darstellung einer Vorrichtung zur Abdichtung eines Wassereinlaufs;
- Figur 2:: Eine isolierte Darstellung des Rings in der Draufsicht;
- Figur 3:: Eine Schnittansicht gemäß Schnittlinie III/III in Figur 2.

Die Figur 1 zeigt in der explosionsartig dargestellten Seitenansicht die wesentlichen Teile einer erfindungsgemäßen Vorrichtung 1, zur Abdichtung eines nicht näher dargestellten Wassereinlaufs in Flachdächern, Balkonen, Terrassen oder anderen Flachbauten.

Die Vorrichtung 1 besteht dabei im wesentlichen aus einem Einlaufkörper 2 mit einem umlaufenden Kragenrand 3, der im eingesetzten Zustand des Einlaufkörpers 2 auf einer nicht näher dargestellten Dachfläche aufliegt. Der zweite wesentliche Bestandteil der Vorrichtung ist ein Einlauf 4, der als Einsatz auf den Einlaufkörper 2 steckbar ist. Der Einlauf 4 weist dabei ebenfalls einen Kragenrand 5 auf, der sich in eine nach oben geöffnete umlaufende Einnehmung 6 im Kragenrand 3 des Einlaufkörpers 2 einlegt. Um zum Beispiel die Vorrichtung 1 gegenüber der Dachfläche abzudichten, versteht es sich von selbst, dass zwischen dem Kragenrand 3 des Einlaufkörpers 2 und dem Kragenrand 5 des Einlaufs 4 eine Anschlussfolie 7 , die beispielsweise auch eine Teerpappe sein kann, eingelassen werden kann.

Um eine hohe Dichtigkeit zu erzielen, wird der Einlauf 4 gegen den Einlaufkörper 2 verspannt, wobei zwischen den beiden Kragenrändern 3 und 5 die Anschlussfolie 7 oder die Teerpappe verspannt wird. Die Verspannung der beiden Teile gegeneinander erfolgt dabei durch einen im Einlaufkörper 2 eingegossenen Ring 8 zur Aufnahme von Spannelementen 9. Der Ring 8 ist dabei derart ausgebildet, dass er aus mit über die gesamte Wandung 10 sich erstreckenden eingeformten Hülsen 11 als Spritzgussformteil ausgebildet ist, wie dies in den Figuren 2 und 3 zu erkennen ist. Somit wird ein Hülsenring 12 in der Wandung 10 des Ringes 8 gebildet.

Wie aus der Draufsicht der Figur 2 zu erkennen ist, sind dabei die einzelnen Hülsen 11 direkt aneinandergereiht, so dass sich an jeder Stelle auf dem Umfang des Ringes 8 sogenannte Ansatzpunkte für eine Verschraubung ergeben. Der Ring 8 selbst ist dabei aus einem Hartkunststoff, vorzugsweise einem Polyamid-Kunststoff gebildet, der die hinreichende Steifigkeit aufweist, um den verspannenden Halt der Spannelemente 9 aufzunehmen. Wie aus der Figur 1 insbesondere in der geschnittenen Seitenansicht, aber auch in der explosionsartigen Teildarstellung erkennbar wird, werden in einfacher Weise in die Hülsen 11 sogenannte selbstschneidende Gewindeschrauben 13 in die in dem Ring 8 vorgegebenen Hülsen 11 eingeschraubt. Dadurch wird die verspannende Wirkung des Einlaufs 4 erzielt. Der Einlauf 4, der selbst als ein Ring ausgebildet ist, kann somit, ohne dass er vorjustiert wird, auf den Einlaufkörper 2 gesetzt werden, wobei die Gewindeschrauben 13 sich an jeder Stelle in den Ring 8 eindrehen lassen. Wie insbesondere noch aus der Figur 2 zu erkennen ist, ist der Ring 8 im Kragen 3 des Einlaufkörpers 2 komplett vergossen im Einlaufkörper 2 mit eingebunden.

## Patentansprüche

1. Vorrichtung (1) zur Abdichtung eines Wassereinlaufs in Flachdächern, Balkonen, Terrassen oder anderen Flachbauten, die aus einem Einlaufkörper (2) mit einem Kragenrand (3) besteht, der im eingesetzten Zustand des Einlaufkörpers auf der Dachoberfläche aufliegt, und wobei in den Einlauf ein Einsatz (4) einsteckbar ist, der ebenfalls einen Kragenrand (5) aufweist, und wobei zwischen dem Kragenrand (3) von Einlaufkörpen (2) und Einsatz (4) eine Anschlussfolie (7) einzulassen ist, und die zur dichtend herstellenden Verbindung einer Deckschicht zwischen diesen zu verspannen ist, wobei zur Aufnahme einer hinreichenden Verspannung im Einlaufkörper (2) ein Ring (8) zur Aufnahme von Spannelementen (9) eingegossen ist, **dadurch gekennzeichnet, dass** der Ring (8) aus mit über seine gesamte Wandung (10) sich erstreckenden eingeformten Hülsen (11) als Spritzgussformteil ausgebildet ist, so dass sich ein Hülsenring (12) in der Wandung (10) ergibt.

2. Vorrichtung nach Anspruch 1, **dadurch gekennzeichnet, dass** der Ring (8) aus einem Hartkunststoff geformt ist, vorzugsweise aus einem Polyamid-Kunststoff.

3. Vorrichtung nach Anspruch 1 und 2, **dadurch gekennzeichnet, dass** die Hülsen (11) für selbstschneidende Gewindeschrauben (13) ausgelegt sind.

4. Vorrichtung nach einem der Ansprüche 1 bis 3, **dadurch gekennzeichnet, dass** der Ring (8) im Kragen (3) des Einlaufkörpers (2) komplett vergossen im Einlaufkörper (2) mit eingebunden ist.

## Claims

1. Device (1) for sealing a gulley in flat roofs, balconies, terraces or other flat buildings, comprising an inlet (2) having a collar edge (3) which, when the inlet is inserted, rests on the surface of the roof, and wherein an insert (4) can be inserted into the inlet, said insert (4) also having a collar edge (5), and wherein a connecting film (7) is to be inserted between the collar edge (3) of the inlet (2) and the insert (4), and which is to be braced to connect in a sealing manner a top layer therebetween, wherein in order to receive sufficient bracing in the inlet (2) a ring (8) for receiving clamping elements (9) is recessed and sealed, **characterised in that** the ring (8) is formed as an injection-moulded part from moulded sleeves (11) extending over its entire wall (10), producing a sleeve ring (12) in the wall (10).

2. Device as claimed in Claim 1, **characterised in that** the ring (8) is formed from a hard plastic, preferably from a polyamide plastic.

3. Device as claimed in Claims 1 and 2, **characterised in that** the sleeves (11) are configured for tapping screws (13).

4. Device as claimed in any one of Claims 1 to 3, **characterised in that** the ring (8) in the collar (3) of the inlet (2) is incorporated completely filled with sealant in the inlet (2).

## Revendications

1. Dispositif (1) pour établir une étanchéité vis-à-vis d'une entrée d'eau dans des toits plats, des balcons, des terrasses ou d'autres constructions planes, qui se compose d'un corps d'entrée (2) comportant un rebord formant collet (3), qui s'applique sur la surface du toit lorsque le corps d'entrée est à l'état inséré, et dans lequel dans l'entrée peut être enfiché un insert (4) qui possède également un bord en forme de collet (5), et dans lequel entre le bord en forme de collet (3) du corps d'entrée (2) et l'insert (4) peut être insérée une feuille de raccordement (7), qui peut être tendue entre ces éléments pour réaliser la liaison, devant être établie de façon étanche, d'une couche de revêtement, dans lequel un anneau (8) servant à recevoir des éléments de serrage (9) est inséré par coulée dans le corps d'entrée (2) pour recevoir un serrage suffisant, **caractérisé en ce que** l'anneau (8) est constitué avec des douilles moulées (11) qui s'étendent sur toute la paroi (10) de l'anneau, sous la forme d'une pièce de forme coulée par injection, de sorte qu'on obtient un anneau formant douille (12) dans la paroi (10).

2. Dispositif selon la revendication 1, **caractérisé en ce que** l'anneau (8) est formé d'une matière plastique dure, de préférence une matière plastique à base de polyamide.

3. Dispositif selon les revendications 1 et 2, **caractérisé en ce que** les douilles (11) sont agencées pour des vis auto-taraudeuses (13).

4. Dispositif selon l'une des revendications 1 à 3, **caractérisé en ce que** l'anneau (8) est fixé conjointement dans le collet (3) du corps d'entrée (2) en étant complètement coulés dans le corps d'entrée (2).
